# FASCICULE DE BREVET EUROPEEN

(11) **EP 0 529 301 B1**
(45) Date de publication et mention de la délivrance du brevet: **20.09.1995**
(21) Numéro de dépôt: 92112429.3
(22) Date de dépôt: 21.07.1992
(51) Int. Cl.: B65H 31/06, B07C 3/08

(54) **Dispositif de déversement et de rangement sur chant d'objets plats en particulier de plis en sortie d'une machine de tri**
Vorrichtung zum Austragen und Hochkartstapeln von flächigen Gegenständen, insbesondere aus einer Sortiermaschine kommenden Poststücken
Device for discharging and piling on edge flat articles especially nail items leaving a sorting machine

(30) Priorité: 22.07.1991 FR 9109234
(43) Date de publication de la demande: 03.03.1993
(73) Titulaire: COMPAGNIE GENERALE D'AUTOMATISME CGA-HBS, F-91220 Brétigny sur Orge (FR)
(72) Inventeur: Plent, Christian, F-26500 Bourg les Valence (FR); Constant, Bernard, F-26760 Beaumont les Valence (FR); Divoux, Michel, F-26300 Bourg de Peage (FR); Gregoire, Jacky, F-26000 Valence (FR)
(74) Mandataire: Weinmiller, Jürgen

(56) Documents cités:
- EP-A- 0 049 718
- EP-A- 0 159 061
- FR-A- 2 387 892
- PATENT ABSTRACTS OF JAPAN vol. 7, no. 85 (M-206)(1230) 9 Avril 1983 & JP-A-58 011 463 (FUJI XEROX K.K.) 22 Janvier 1983
- PATENT ABSTRACTS OF JAPAN vol. 9, no. 55 (M-362)(1778) 9 Mars 1985 &JP-A-59 190 160 (HITACHI SEISAKUSHO K.K.) 27 Oktobre 1984

## Description

La présente invention se rapporte à un dispositif de déversement dans un réceptacle, d'objets plats en particulier de plis en sortie d'une machine de tri dans laquelle les plis sont acheminés disposés verticalement dans des godets et libérés au-dessus du dispositif.

Plus précisément, dans une telle machine de tri, chaque pli dont la destination a été préalablement reconnue, est disposé verticalement dans un godet. Les godets sont acheminés selon un carrousel et leur fond est ouvert au-dessus de la sortie adéquate pour libérer chaque pli. A cette sortie, les plis sont empilés à plat ou rangés sur chant dans un bac mobile ou dans une case fixe.

De manière générale, les plis sont empilés à plat dans des bacs. Or ces sorties sont particulièrement encombrantes.

Les bacs en sortie doivent être dimensionnés conformément aux dimensions maximales des plis traités.

Dans le disposif de l'invention, les plis sont rangés sur chant. Ainsi est réalisé un gain de place important, deux sorties en case pouvant être disposées par exemple à la place d'une seule sortie en bac. De plus, seule la longueur maximale des plis traités est à prendre en compte pour dimensionner le réceptacle recevant les plis triés.

Le dispositif de déversement doit donc recevoir le pli vertical et le guider afin qu'il arrive sur son chant dans le réceptacle, où les plis doivent être rangés de façon satisfaisante. Ce guidage doit être réalisé parfaitement quelle que soit la rigidité du pli, qui peut être un courrier simple relativement flexible ou un prospectus relativement rigide et quel que soit le matériau constituant l'enveloppe du pli qui peut être de nature variée, en particulier du papier ou une pellicule de matière plastique.

Il est connu du document JP-A-58011463, un dispositif de déversement et de rangement sur chant dans un réceptacle d'objets plats, apte à être utilisé pour des plis en sortie d'une machine de tri dans laquelle les plis sont acheminés disposés verticalement dans des godets et libérés au-dessus du dispositif.

Ce dispositif comprend une surface principale de guidage inclinée d'un certain angle par rapport au plan vertical, un réceptacle incliné d'un certain angle par rapport au plan horizontal, une palette disposée en aval de la surface principale de guidage, la palette ayant une surface de déviation et de maintien des objets plats en sortie de la surface principale de guidage et étant mobile d'une position initiale où son bord inférieur est parallèle et proche de la paroi du réceptacle, à une position finale où elle est éloignée de ladite paroi.

Dans ce dispositif connu, la surface principale de guidage est orientée vers le bas et la surface de déviation et de maintien de la palette est orientée vers le haut. Lorsqu'un objet plat quitte la surface principale de guidage, il est dévié par la palette. Toutefois, il se déplace sur la surface principale de guidage et la surface de dérivation et de maintien de la palette sans changer de face d'appui, son verso par exemple.

Lorsqu'il s'agit du premier objet plat à empiler dans le réceptacle, celui-ci lorsqu'il quitte la palette, est encore dévié, par l'action de la gravité et avec le concours de la paroi inclinée du réceptacle de sorte à glisser par son recto le long de cette paroi inclinée.

Cet agencement fonctionne bien pour le premier objet à ranger dans le réceptacle. Quand un second objet doit être rangé sur chant dans le réceptacle, en sortie de la palette, il est contraint à glisser contre le verso du premier objet déjà rangé dans le réceptacle. Il en résulte que le second objet peut être rangé de façon inadéquate derrière le premier objet si le premier objet n'a pas un verso complètement plat (présence d'une bordure d'étiquette par exemple).

L'invention a pour but d'améliorer cet agencement connu de façon à éviter l'inconvénient indiqué ci-dessus. A cet effet, l'invention a pour objet un dispositif de déversement et de rangement sur chant dans un réceptacle d'objets plats tel que défini à la revendication 1.

Ainsi sont obtenues les qualités requises de déviation et de rangement sur chant dans le réceptacle. La surface principale de guidage dévie le pli de sa position initiale verticale à une position inclinée et la palette assure le freinage et la stabilisation de ce pli dans un premier temps. Dans un second temps, elle le dévie parallèlement aux parois du réceptacle et le pli vient se positionné parallèlement aux parois sur les plis éventuellement déjà rangés et elle le maintient dans cette position. Elle est articulée pour permettre son déplacement au cours de la formation de l'empilement vertical des plis.

De préférence, en position initiale la palette est légèrement inclinée par rapport au plan vertical selon lequel descend l'objet plat en sortie de godet.

Afin d'améliorer le guidage du pli, le dispositif peut comprendre une surface secondaire sensiblement parallèle à la surface principale et formant avec elle une fente de passage pour l'objet plat et la surface principale peut être constituée simplement d'une surface statique de glissement à faible coefficient de frottement ou la surface principale ainsi que la surface secondaire peuvent être équipées d'une bande convoyeuse.

Dans le cas où le réceptacle est une case, c'est-à-dire est fixe par rapport à la machine, la palette est articulée en son bord supérieur autour d'un axe horizontal de pivotement. Cet agencement est avantageux dans le cas où le nombre de plis triés pour cette destination est relativement limité. En effet le fait que la case ne soit pas remplie, ne gêne nullement au retrait des plis hors de la case. Ce genre de réceptacle permet également un gain de place, on peut de façon générale mettre au moins deux cases à la place d'un seul bac amovible.

Dans le cas de bacs, c'est-à-dire de réceptacles plus grands amovibles, dans lesquels les plis triés peuvent être transportés pour leur traitement ultérieur, le déplacement de la palette seulement ne suffit pas. Dans ce cas, la surface principale et la palette sont fixées en un ensemble articulé autour d'un axe horizontal de pivotement.

De préférence, cet ensemble est pivoté pas à pas grâce à un moteur.

Lorsque la surface principale de guidage est équipée d'une bande convoyeuse, de préférence, l'axe horizontal de pivotement de l'ensemble est l'axe supérieur d'entraînement de la bande convoyeuse de la surface principale.

Afin de permettre l'enlèvement du bac rempli, selon un agencement particulier, la palette est rétractable vers le haut.

Selon un mode de réalisation particulier, la palette présente un bord inférieur conformé pour assurer un croisement avec le fond du réceptacle coopérant.

L'invention est exposée ci-après plus en détail à l'aide de dessins représentant un mode de réalisation.

La figure 1 est une vue de face de deux variantes de réalisation du dispositif conforme à l'invention et équipant une machine de tri.

La figure 2 est une vue de face de dispositifs conformes à l'invention, l'un étant en position initiale de rangement et l'autre en position finale.

Sur la figure 1, sont représentés deux dispositifs dont l'un correspond à une première variante A où le réceptacle est un bac 1 amovible et l'autre à une seconde variante B où le réceptacle est une case 2 fixe. Les éléments communs à ces deux variantes sont référencés de façon identique.

Les plis 3 sont acheminés dans des godets 4 se déplaçant selon un carrousel sur des rails. A l'ouverture du fond escamotable du godet 4, le pli tombe verticalement par gravité selon le plan P-P.

La première variante A va tout d'abord être décrite.

Elle comprend une surface principale de guidage 5 plane inclinée d'un angle α égal sensiblement à 30° par rapport au plan P-P. Cette surface 5 est équipée d'une bande convoyeuse entraînée par des rouleaux 11, 12, le rouleau supérieur 11 étant actionné en rotation par un moteur 13 par l'intermédiaire d'une courroie sans fin 14.

Une surface secondaire 6 est disposée parallèlement à la surface principale 5 et est équipée également d'une bande convoyeuse entraînée par des rouleaux 15, 16 et actionnée en rotation par le même moteur 13 grâce à un agencement de courroies et de poulies de renvoi. Ainsi le pli est pincé entre ces deux surfaces 5, 6.

En aval du chemin de guidage ainsi réalisé est disposée une palette 7 de déviation et de maintien. Cette palette 7 est légèrement inclinée par exemple de 5° par rapport au plan P-P. Cette palette 7 est escamotable par translation vers le haut grâce à un agencement classique de poulies et de courroies crantées motorisées.

Le bac 1 est disposé sur un socle incliné d'un angle δ égal par exemple à 30° par rapport au plan horisontal. Les plis y sont rangés sur chant parallèlement à la paroi 1' du bac 1.

L'ensemble surfaces principales 5 et secondaires 6, palette 7 et agencements d'entraînement associés est fixé sur une structure rigide essentiellement constituée de parois avant et arrière et est mobile par pivotement autour d'un axe d'articulation horizontal 9 qui est de préférence l'axe du rouleau supérieur 11 de la bande convoyeuse de la surface principale 5. Ce pivotement est réalisé pas à pas grâce à un moteur 10 par l'intermédiaire d'un agencement connu par exemple à vis et écrou.

Ainsi l'ensemble est déplacé en fonction de la progression de la pile de plis dans le bac 1. Les positions extrêmes sont détectées par des capteurs mécaniques fin de course 17 et 18 (figure 2) permettant l'arrêt du dispositif lorsque le bac est plein et interdisant le déchargement des plis. Ils sont fixés sur le bâti de la machine de tri et coopèrent avec une pièce fixée sur le dispositif A.

Un capteur 19 (figure 2) est disposé sur la face gauche de la palette 7 pour détecter l'absence d'espace libre entre la palette 7 et la pile de plis et commander le déplacement pas à pas de l'ensemble afin de recréer à nouveau un espace libre permettant l'arrivée des plis suivants.

Le mode de fonctionnement est décrit précisément plus loin.

La seconde variante B de constitution plus simple est destinée au rangement sur chant dans une case 2 fixe de dimension moindre.

La surface principale de guidage 5, inclinée d'un angle β d'environ 40° par rapport au plan P-P, est équipée d'une bande convoyeuse entraînée sur des rouleaux 11, 12 et actionnée en rotation par le moteur 13 par l'intermédiaire d'une courroie 14'. Cette dernière actionne également une bande convoyeuse équipant la surface secondaire 6 qui est dans ce cas limitée à la ligne de contact de la seconde bande avec la première où est pincé et entraîné le pli.

Une palette 7 est disposée en aval de la surface principale 5 et est librement articulée à son bord supérieur autour d'un axe horizontal 8 fixe sur la structure porteuse également fixe des bandes convoyeuses.

La case 2 est fixée à la machine de tri, inclinée d'un angle δ d'environ 30° par rapport au plan horizontal.

Le pli vertical libéré du godet 4 est donc entraîné le long de la surface principale 5 puis vient buter contre la palette 7 où il est dévié pour venir se ranger sur son chant dans la case sur les plis éventuels déjà empilés.

La palette 7, qui peut être sollicitée par un ressort de rappel, se déplace lors de la formation de la pile verticale par poussée des plis rangés contre sa face 7''. Au cours de ce déplacement, la palette 7 arrive au contact d'un capteur qui détecte le remplissage de la case 2 et qui suspend l'arrivée des plis dans cette case jusqu'au vidage de celle-ci par un opérateur.

La figure 2 est une vue schématique représentant les éléments essentiels de la première variante A du dispositif conforme à l'invention. Selon cette figure, le dispositif de gauche est en position initiale de remplissage, le bac étant vide et le dispositif de droite en position finale, où le bac est rempli.

En position initiale, la palette 7 a son bord inférieur 7' parallèle à et proche de la base de la paroi 1' la plus basse du bac 1 et dans la position finale, la palette 7 est proche de la paroi 1'' la plus haute du bac 1 ou même en butée contre celle-ci.

Par ailleurs, le bord inférieur 7' de la palette peut présenter une forme de peigne qui assure son croisement avec le fond du bac 1 ou de la case 2. Dans le cas de la case 2 (figure 3), le fond de celle-ci présente des fentes dans lesquelles passent les dents du peigne. Le même agencement peut être utilisé dans le cas du bac 1, mais de préférence, son fond présente des nervures entre lesquelles les dents du peigne passent et ainsi le bac 1 garde un fond fermé.

Il est possible de réaliser le dispositif sans surface secondaire la surface principale 5 assurant seule le guidage du pli 3 vers la palette 7 où il est freiné, stabilisé et dévié.

Il est aussi possible de réaliser le dispositif, dans sa variante A ou B, avec une surface principale 5 statique et à faible coefficient de frottement.

## Revendications

1. Un dispositif de déversement et de rangement sur chant dans un réceptacle (1;2) d'objets plats (3), en particulier des plis en sortie d'une machine de tri dans laquelle les plis sont acheminés disposés verticalement dans des godets (4) et libérés au dessus du dispositif, comprenant:
- une surface principale de guidage (5) plane inclinée d'un premier angle (α,β) par rapport au plan vertical (P-P) selon lequel descend par gravité l'objet plat (3) en sortie de godet (4),
- un réceptacle (1;2) incliné d'un second angle (δ ) par rapport au plan horizontal,
- une palette (7) disposée en aval de la surface principale, la palette (7) ayant une surface de déviation et de maintien des objets plats (3) en sortie de la surface principale de guidage et étant mobile d'une position initiale où son bord inférieur est parallèle à et proche de la base de la paroi (1';2') la plus basse du réceptacle (1;2), à une position finale où elle est proche de la paroi (1'';2'') la plus haute du réceptacle (1;2),
caractérisé en ce que la surface principale de guidage est orientée vers le haut, en ce que la surface de déviation et de maintien de la palette (7) est orientée vers le bas, et en ce que la surface principale de guidage (5) et la surface de déviation et de maintien de la palette (7) sont disposées face à face de manière telle à définir un espace entre elles à l'intérieur duquel chaque objet plat est dévié.

2. Le dispositif selon la revendication 1, dans lequel, en position initiale de la palette, celle-ci est faiblement inclinée d'environ 5° par rapport au plan vertical (P-P) selon lequel descend un objet plat (3) en sortie de godet (4).

3. Le dispositif selon l'une des revendications 1 ou 2, comprenant en outre une surface secondaire (6) sensiblement parallèle à la surface principale de guidage (5) et formant avec elle une fente de passage pour chaque objet plat (3).

4. Le dispositif selon l'une des revendications 1 à 3, dans lequel la surface principale de guidage (5) est une surface statique de glissement à faible coefficient de frottement.

5. Le dispositif selon l'une des revendications 1 à 3, dans lequel la surface principale de guidage (5) est équipée d'une bande convoyeuse.

6. Le dispositif selon la revendication 3 ou 5, dans lequel la surface secondaire (6) est équipée d'une bande convoyeuse.

7. Le dispositif selon l'une quelconque des revendications précédentes, dans lequel la palette (7) est articulée à son bord supérieur autour d'un axe horizontal de pivotement (8).

8. Le dispositif selon l'une quelconque des revendications 1 à 6, dans lequel l'ensemble formé par la surface principale de guidage (5) et la palette (7) est monté pivotant autour d'un axe horizontal (9) situé à l'extrémité supérieure de la surface principale de guidage (5), le pivotement de l'ensemble étant assuré par un moteur pas à pas (10).

9. Le dispositif selon les revendication 5 et 8, dans lequel l'axe horizontal de pivotement (9) de l'ensemble est l'axe supérieur d'entraînement de la bande convoyeuse de la surface principale (5).

10. Le dispositif selon la revendication 8 ou 9, dans lequel la palette (7) est rétractable vers le haut.

11. Le dispositif selon l'une quelconque des revendications précédentes, dans lequel la palette (7) présente un bord inférieur (7') en forme de dents de peigne qui s'enfoncent dans des fentes prévues dans le fond (2''') du réceptacle.

## Claims

1. A device for discharging and stacking flat objects (3) on edge in a receptacle (1; 2), especially pieces of mail or "letters" at the output of a sorting machine in which the letters are routed vertically disposed in pockets (4) and are released above the said device, the device comprising:
a flat main guide surface (5) inclined at a first angle (α, β) relative to the vertical plane (P-P) and down which the flat object (3) at the output of the pocket (4) falls under gravity,
a receptacle (1; 2) inclined at a second angle (δ) relative to the horizontal plane,
a plate (7) disposed downstream from the main surface, the plate (7) having a deflecting and retaining surface for flat objects (3) at the output from the main guide surface and being movable from an initial position in which its lower edge is parallel and close to the base of the lowermost wall (1' ; 2') of the receptacle (1; 2), to an end position in which it is near to the uppermost wall (1''; 2'') of the receptacle (1; 2),
the device being characterized in that the main guide surface is upwardly directed, in that the deflecting and retaining surface of the plate (7) is downwardly directed, and in that the main guide surface (5) and the deflecting and retaining surface of the plate (7) are disposed opposite one another in such a manner as to define a space between them into which each flat object is deflected.

2. The device according to claim 1, in which, in the initial position of the plate, the plate is slightly inclined by about 5° relative to the vertical plane (P-P) in which a flat object (3) falls at the output of the pocket (4).

3. The device according to claim 1 or 2, further comprising a secondary surface (6) substantially parallel to the main guide surface (5) and forming therewith a through slot for each flat object (3).

4. The device according to any one of claims 1 to 3, in which the main guide surface (5) is a static slide surface with a low coefficient of friction.

5. The device according to any one of claims 1 to 3, in which the main guide surface (5) is equipped with a conveyor belt.

6. The device according to claim 3 or 5, in which the secondary surface (6) is equipped with a conveyor belt.

7. The device according to any one of the preceding claims, in which the plate (7) is hinged about a horizontal pivotal axis (8) at its upper edge.

8. The device according to any one of claims 1 to 6, in which the assembly formed by the main guide surface (5) and the plate (7) is pivotally mounted about a horizontal axis (9) situated at the upper end of the main guide surface (5), the pivoting of the assembly being ensured by a stepper motor.

9. The device according to claims 5 and 8, in which the horizontal pivotal axis (9) of the assembly is the upper entrainment axis of the conveyor belt of the main surface (5).

10. The device according to claim 8 or 9, in which the plate (7) is upwardly retractable.

11. The device according to any preceding claim, in which the plate (7) has a lower edge (7') in the shape of teeth of a comb which penetrate into the above-mentioned slots in the bottom (2''') of the receptacle.

## Patentansprüche

1. Vorrichtung, um flache Gegenständen (3), insbesondere Poststücke am Ausgang einer Sortiermaschine, in der die Poststücke senkrecht in Schalen (4) angeordnet fortbewegt und oberhalb der Vorrichtung freigegeben werden, in einen Behälter (1, 2) zu kippen und dort hochkant einzuordnen, wobei die Vorrichtung aufweist:
- eine ebene Hauptführungsfläche (5), die um einen ersten Winkel (α, β) in Bezug auf die senkrechte Ebene (P-P) geneigt ist, entlang der der flache Gegenstand (3) am Ausgang der Schale (4) durch Schwerkraft fällt,
- einen Behälter (1, 2), der um einen zweiten Winkel (δ) in Bezug auf die waagrechte Ebene geneigt ist,
- eine Palette (7), die hinter der Hauptfläche angeordnet ist, wobei die Palette (7) eine Fläche zum Ablenken und Halten der flachen Gegenstände (3) am Ausgang der Hauptführungsfläche aufweist und von einer Ursprungsstellung, in der ihr unterer Rand parallel zu und nahe der Basis der untersten Wand (1', 2') des Behälters (1, 2) ist, bis in eine Endstellung bewegt werden kann, in der sie nahe der obersten Wand (1'', 2'') des Behälters (1, 2) liegt,
dadurch gekennzeichnet, daß die Hauptführungsfläche nach oben gerichtet ist, daß die Ablenk- und Haltefläche der Palette (7) nach unten ausgerichtet ist und daß die Hauptführungsfläche (5) und die Ablenk- und Haltefläche der Palette (7) einander gegenüber angeordnet sind, derart, daß sie einen Raum zwischen sich definieren, in dem jeder flache Gegenstand abgelenkt wird.

2. Vorrichtung nach Anspruch 1, bei der in der Ursprungsstellung die Palette um etwa 5° geringfügig in Bezug auf die senkrechte Ebene (P-P) geneigt ist, entlang der ein flacher Gegenstand (3) am Ausgang der Schale (4) fällt.

3. Vorrichtung nach einem der Ansprüche 1 und 2, die außerdem eine Nebenfläche (6) im wesentlichen parallel zur Hauptführungsfläche (5) aufweist, die mit dieser einen Durchlaßschlitz für jeden flachen Gegenstand (3) bildet.

4. Vorrichtung nach einem der Ansprüche 1 bis 3, bei der die Hauptführungsfläche (5) eine statische Gleitfläche mit geringem Reibungskoeffizienten ist.

5. Vorrichtung nach einem der Ansprüche 1 bis 3, bei der die Hauptführungsfläche (5) mit einem Förderband ausgestattet ist.

6. Vorrichtung nach Anspruch 3 oder 5, bei der die Nebenfläche (6) mit einem Förderband ausgestattet ist.

7. Vorrichtung nach einem beliebigen der vorhergehenden Ansprüche, bei der die Palette (7) an ihrem oberen Rand um eine waagrechte Schwenkachse (8) gelenkig gelagert ist.

8. Vorrichtung nach einem beliebigen der Ansprüche 1 bis 6, bei der die aus der Hauptführungsfläche (5) und der Palette (7) gebildete Einheit schwenkbar um eine waagrechte Achse (9) angeordnet ist, die sich am oberen Ende der Hauptführungsfläche (5) befindet, wobei das Schwenken der Einheit von einem Schrittschaltmotor (10) gewährleistet wird.

9. Vorrichtung nach den Ansprüchen 5 und 8, bei der die waagrechte Schwenkachse (9) der Einheit die obere Antriebsachse des Förderbands der Hauptfläche (5) ist.

10. Vorrichtung nach Anspruch 8 oder 9, bei der die Palette (7) nach oben gezogen werden kann.

11. Vorrichtung nach einem beliebigen der vorhergehenden Ansprüche, bei der die Palette (7) einen unteren Rand (7') in Form von Kammzinken aufweist, die in Schlitze eindringen, die am Boden (2''') des Behälters vorgesehen sind.
